# EUROPÄISCHE PATENTSCHRIFT

(11) **EP 3 829 396 B1**
(45) Veröffentlichungstag und Bekanntmachung des Hinweises auf die Patenterteilung: **04.10.2023**
(21) Anmeldenummer: 19739589.0
(22) Anmeldetag: 11.07.2019
(51) Int. Cl.: A47B 88/463, F25D 25/02

(54) **AUSZUG UND VERFAHREN ZUM BEWEGEN EINER AUSZUGSFÜHRUNG MIT EINEM SCHUBELEMENT**
PULL-OUT UNIT AND METHOD FOR MOVING A PULL-OUT GUIDE HAVING A DRAWER ELEMENT
TIROIR ET PROCÉDÉ PERMETTANT DE DÉPLACER UN GUIDAGE DE TIROIR MUNI D'UN ÉLÉMENT DE POUSSÉE

(30) Priorität: 01.08.2018 DE 102018118721
(43) Veröffentlichungstag der Anmeldung: 09.06.2021
(73) Patentinhaber: Paul Hettich GmbH & Co. KG, 32278 Kirchlengern (DE)
(72) Erfinder: HARTMANN, Florian, 32278 Kirchlengern (DE)
(74) Vertreter: Dantz, Jan Henning
(86) Internationale Anmeldenummer: PCT/EP2019/068701
(87) Internationale Veröffentlichungsnummer: WO 2020/025287

(56) Entgegenhaltungen:
- EP-A1- 1 816 927
- WO-A1-2014/114514
- WO-A2-2017/059974
- CN-A- 108 204 708
- US-A1- 2011 095 670
- US-B2- 8 678 528

## Beschreibung

Die vorliegende Erfindung betrifft einen Auszug, insbesondere für Möbel oder Haushaltsgeräte, nach dem Oberbegriff des Anspruches 1 und ein Verfahren zum Bewegen einer Auszugsführung mit einem Schubelement nach dem Oberbegriff des Anspruches 9.

Es ist bekannt, eine Auszugsführung mit einem Selbsteinzug auszustatten, der einen Schubkasten bei einer Bewegung in Schließrichtung vor Erreichen der Schließposition unterstützt und mittels einem durch eine Feder vorgespannten Mitnehmer in eine Schließposition zieht. Dabei kann die Schließbewegung zusätzlich durch einen Dämpfer abgebremst werden. Der Benutzer ist daher gewohnt, den Schubkasten zuzuwerfen, und übergibt damit den Schubkasten dem Selbsteinzug, der die Bewegung des Schubkastens abbremst und diesen dann sanft in die Schließposition einzieht. Bei einem solchen Selbsteinzug ist es daher unbeachtlich, ob zum Auskoppeln des Mitnehmers aus einer Parkposition zum Aktivieren des Selbsteinzuges eine gewisse Kraft aufgewendet werden muss.

Aus der EP 1 816 927 ist eine Auszugsführungsgarnitur für Schubladen bekannt, bei der eine Schiene einer Auszugsführung durch eine Kraftspeichervorrichtung im Wesentlichen die vollständige Offenstellung bewegbar ist. Dabei ist die Kraftspeichervorrichtung nur über einen Teil des Bewegungsweges wirksam, und die Antriebsvorrichtung umfasst ein Kippsegment, welches durch eine Feder beaufschlagt ist und entlang einer Führungsbahn bewegbar ist. Um den Mitnehmer in einer Parkposition mit gespanntem Kraftspeicher ablegen zu können, wird das Kippsegment selbsthemmend an dem abgewinkelten Endabschnitt positioniert. Dies führt zu dem Nachteil, dass der Nutzer bei einer Öffnungsbewegung des Schubkastens eine Kraft aufwenden muss, um das Kippsegment aus der Parkposition zu lösen. Der Benutzer hat, anders als bei einer Schließbewegung, den Schubkasten bei einer Öffnungsbewegung noch in Eingriff mit einer Hand und spürt somit den Widerstand beim Auslösen des Selbstauszuges beim Entriegeln des Kippsegmentes. Beim Öffnen müssen die Selbsthemmung und die wirkende Federkraft überwunden werden.

Weitere Auszugsführungen mit einer verrastbaren Auszugsvorrichtung zeigen US 8,678,528, CN 108 204 708 A und WO2014/114514.

Es ist daher Aufgabe der vorliegenden Erfindung, einen Auszug zu schaffen, bei dem eine in Öffnungsrichtung wirkende Auszugsvorrichtung leichter zu bedienen ist.

Diese Aufgabe wird mit einem Auszug mit den Merkmalen des Anspruches 1 sowie einem Verfahren mit den Merkmalen des Anspruches 9 gelöst.

Bei dem erfindungsgemäßen Auszug ist eine Auszugsvorrichtung vorgesehen, bei der ein Mitnehmer zwischen einer Parkposition an einem abgewinkelten Endabschnitt einer Führungsbahn mit gespanntem Kraftspeicher und einer Ausgangsposition mit weniger stark gespanntem Kraftspeicher verfahrbar ist, wobei der Mitnehmer in der Parkposition an dem abgewinkelten Endabschnitt der Führungsbahn nicht selbsthemmend, aber formschlüssig gehalten ist. Dadurch sind die Kräfte zum Auslösen der Auszugsvorrichtung deutlich niedriger als bei einer selbsthemmenden Anordnung des Mitnehmers, bei der sowohl Federkräfte als auch die Selbsthemmung überwunden werden müssen. Bei der erfindungsgemäßen Lösung ist der Mitnehmer formschlüssig an dem Endabschnitt der Führungsbahn gehalten und kann somit leichtgängig bei Eingriff eines Aktivators an dem Mitnehmer aus der Parkposition verschwenkt werden.

Die Selbsthemmung ist der durch Reibung verursachte Widerstand gegen ein Verrutschen des Mitnehmers entlang der Führungsbahn. Abhängig vom Neigungswinkel und der Oberflächenrauigkeit der Auflageflächen können der Mitnehmer und die Führungsbahn so ausgelegt werden, dass im Wesentlichen keine Selbsthemmung in der Parkposition auftritt, sondern nur eine formschlüssige Anordnung zum Halten des Mitnehmers vorgesehen ist. Dadurch lässt sich der Mitnehmer aus der Parkposition lösen, ohne dass hohe Kräfte aufgewendet werden müssen. Aufgrund der Massenträgheit müssen zwar geringe Kräfte zum Verschwenken des Mitnehmers aufgewendet werden, diese sind allerdings im Hinblick auf die übrigen Kräfte durch den Kraftspeicher und die Gewichtskräfte vernachlässigbar.

Erfindungsgemäß ist an dem Mitnehmer ein zapfenförmiges Führungselement ausgebildet oder anordenbar, wobei das Führungselement in der Parkposition an dem abgewinkelten Endabschnitt an einer Formschlusskontur anliegt. Eine solche Formschlusskontur weist eine erste Wandung und eine zweite Wandung auf, an denen das Führungselement anliegt. Die erste Wandung und die zweite Wandung sind in einem Winkel α zueinander angeordnet, wobei der Winkel α größer ist, als die Summe der Reibwinkel ρ zwischen dem Führungselement und der ersten und zweiten Wandung. Die erste und zweite Wandung können optional in einem Winkel zwischen 70° und 110° angeordnet sein. Erfindungsgemäß ist der Winkel α kleiner ist als 180°. Der Reibwinkel ρ ist abhängig von der Werkstoffpaarung, der Oberfläche und der Schmierung zwischen dem Führungselement und der ersten und zweiten Wandung der Führungsbahn. Der Reibwinkel ρ entspricht dem halben Winkel β des Reibkegels.

Gemäß einer bevorzugten Ausführung ist mit der Auszugsvorrichtung die Laufschiene in eine maximale Öffnungsposition bewegbar. Die maximale Öffnungsposition ist durch mindestens einen Anschlag definiert, der eine Bewegung der Laufschiene in Öffnungsrichtung blockiert. Dieser Anschlag kann insbesondere an einer Schiene ausgebildet sein, an der die Laufschiene geführt ist, also eine stationäre Schiene oder eine Mittelschiene.

Die Auszugsvorrichtung umfasst vorzugsweise einen Dämpfer, mittels dem die Bewegung der Laufschiene mit dem Schubelement abbremsbar ist. Ein solcher Dämpfer kann beispielsweise als Lineardämpfer mit einem Dämpfergehäuse und einer linear bewegbaren Kolbenstange mit einem Kolben ausgebildet sein, oder als Rotationsdämpfer oder als Dämpfer aus einem elastischen Material. Vorzugsweise wirkt der Dämpfer mittelbar oder unmittelbar auf den Mitnehmer an der Führungsbahn, so dass ein kompakter Aufbau der Auszugsvorrichtung gewährleistet wird.

Der für die Auszugsführung vorgesehene Kraftspeicher kann mindestens eine Feder aufweisen, die als Zug- oder Druckfeder ausgebildet ist. Dadurch kann der Mitnehmer über vergleichsweise lange Verfahrwege entlang der Führungsbahn durch den Kraftspeicher beaufschlagt werden.

An der Laufschiene oder an der Korpusschiene ist vorzugsweise ein Aktivator fixiert, der beispielsweise als Vorsprung oder Steg ausgebildet sein kann, der in Eingriff mit dem Mitnehmer bringbar ist, wenn sich die Laufschiene kurz vor der maximalen Öffnungsposition befindet. Der Eingriff des Aktivators mit dem Mitnehmer findet beispielsweise in einem Bereich zwischen 2 cm bis 10 cm vor der maximalen Öffnungsposition statt, insbesondere 3 cm bis 8 cm. Nach dem Eingriff des Aktivators in den Mitnehmer kann dann ein Dämpfer wirksam werden, der den Mitnehmer abbremst. Der Aktivator kann auch an einem beweglichen Möbelteil oder dem Korpuswinkel der Auszugsführung oder dem stationären Möbelteil angeordnet sein. Wesentlich ist hier, dass sich der Aktivator relativ zur Auszugsvorrichtung bewegt.

Vorzugsweise ist der Mitnehmer mit einem Führungselement in der Führungsbahn geführt, das in der Parkposition an zwei Anlagepunkten der Führungsbahn anliegt. In der Parkposition wird an den beiden Anlagepunkten die Kraft des Kraftspeichers eingeleitet, so dass vorzugsweise die gesamte Kraft auf beide Anlagepunkte übertragen wird. Der Mitnehmer ist vorzugsweise mit zwei voneinander beabstandeten Zapfen als Führungselemente in der Führungsbahn geführt, die beispielsweise nutförmig oder als Schlitz ausgebildet sein kann.

Bei einem erfindungsgemäßen Verfahren zum Bewegen einer Auszugsführung wird zunächst das Schubelement aus einer Schließposition in Öffnungsrichtung bewegt. Bei der Öffnungsbewegung wird eine Auszugsvorrichtung mit einem durch einen Kraftspeicher vorgespannten Mitnehmer aktiviert, der aus einer Parkposition an einem abgewinkelten Endabschnitt der Führungsbahn in einen geraden Abschnitt der Führungsbahn überführt wird, wobei der Mitnehmer in der Parkposition nicht selbsthemmend, aber formschlüssig gehalten ist. Dadurch muss nur eine minimale Kraft zum Entriegeln des Mitnehmers aus der Parkposition aufgewendet werden, damit dann der Mitnehmer das Schubelement mit der Laufschiene selbsttätig in Öffnungsrichtung bewegt, vorzugsweise bis zur maximalen Öffnungsposition. Der Mitnehmer ist dabei mit einem Dämpfer gekoppelt, um nach dem Eingriff eines Aktivators an dem Mitnehmer das Schubelement mit der Laufschiene abzubremsen.

Bei dem Verfahren wird für eine einfache Handhabung die Bewegung des Schubelementes aus einer Schließposition in Öffnungsrichtung durch Drücken des Schubelements in Schließrichtung initialisiert.

Das Schubelement bzw. die Auszugsführung kann zusätzlich ein Selbsteinzug aufweisen, der das Schubelement kurz vor Erreichen der Schließposition übernimmt und dann selbsttätig in die Schließposition bewegt. Es kann ebenfalls vorgesehen sein, dass das Schubelement bzw. die Auszugsführung ein Öffnungsvorrichtung aufweist, die das Schubelement aus einer Schließposition in zumindest eine teilgeöffnete Position bewegt.

Die Erfindung wird nachfolgend anhand eines Ausführungsbeispiels mit Bezug auf die beigefügten Zeichnungen näher erläutert. Es zeigen:
- Figuren 1A bis 1C: mehrere Ansichten eines erfindungsgemäßen Auszuges beim Entriegeln des Mitnehmers aus der Parkposition;
- Figuren 2A bis 2C: mehrere Ansichten des Auszuges der Figur 1 mit der Auszugsvorrichtung in einer mittleren Position des Mitnehmers;
- Figuren 3A bis 3C: mehrere Ansichten des Auszuges der Figur 1 mit der Laufschiene in der maximalen Öffnungsposition;
- Figur 4A: eine Ansicht des Auszuges der Figur 1 in der Parkposition des Mitnehmers;
- Figuren 4B und 4C: zwei Detailansichten des in Figur 4A mit A markierten Bereiches;
- Figuren 5A und 5B: zwei Ansichten einer modifizierten Auszugsvorrichtung für einen Auszug in einer Parkposition;
- Figur 6: eine Ansicht der Auszugsvorrichtung der Figur 5 in einer Endposition;
- Figur 7: eine Ansicht des Gehäuses der Auszugsvorrichtung der Figur 5;
- Figuren 8A und 8B: zwei Ansichten der Auszugsvorrichtung der Figur 5 in der Parkposition und der Endposition, und
- Figur 9: eine symbolische Darstellung des Reibkegels.

Ein Auszug umfasst eine Auszugsführung 1, die eine stationäre Schiene 2 aufweist, die an einem Haltewinkel 3 fixiert oder integral mit diesem ausgebildet ist, der an einem Korpus eines Möbels oder eines Haushaltsgerätes fixierbar ist. An der stationären Schiene 2 ist eine Mittelschiene 4 verfahrbar gehalten, die wiederum zur verfahrbaren Lagerung einer Laufschiene 5 dient, an der ein Schubelement, beispielsweise ein Schubkasten, Tablar, Gitter oder ein anderes Bauteil, gehalten ist. Die Schienen sind über Wälzkörper und/oder Gleitelemente verfahrbar aneinander gelagert, wobei ein Schubelement auch an zwei Auszugsführungen 1 abgestützt sein kann.

An der Auszugsführung 1 ist eine Auszugsvorrichtung 10 vorgesehen, die eine Bewegung der Laufschiene 5 in Öffnungs- und Auszugsrichtung unterstützt, bis diese die maximale Auszugsposition erreicht hat. Hierfür ist an der Laufschiene 5 ein Aktivator 6 fixiert, der als Vorsprung oder Steg hervorsteht und mit einem Mitnehmer 14 koppelbar ist, der entlang einer Führungsbahn eines Führungsbauteils 11 ausgebildet ist, das als Gehäuse oder Platte dargestellt ist. Das Führungsbauteil 11 ist stationär angeordnet und kann mit der stationären Schiene 2 verbunden sein. Alternativ ist es auch möglich, die Führungsbahn mit dem Führungsbauteil 11 an der verfahrbaren Einheit vorzusehen, also an dem Schubelement oder der Laufschiene 5, und den Aktivator 6 stationär anzuordnen.

Die Auszugsvorrichtung 10 umfasst einen Kraftspeicher 15, der in dem dargestellten Ausführungsbeispiel als Druckfeder ausgebildet ist und den Mitnehmer 14 mit einer Kraft beaufschlagt. Ferner ist an dem Führungsbauteil 11 ein Dämpfer 16 vorgesehen, der als Lineardämpfer mit einem Dämpfergehäuse und einer Kolbenstange dargestellt ist, der die Bewegung des Mitnehmers 14 bei einer Öffnungsbewegung der Laufschiene 5 abbremst. Die Gestaltung des Kraftspeichers 15 als Zug- oder Druckfeder kann variiert werden. Zudem kann der Dämpfer 16 auch an einer anderen Position der Auszugsführung 1 montiert werden und optional auch als Rotationsdämpfer ausgebildet sein.

In den Figuren 1A bis 1C ist die Position der Auszugsführung 1 gezeigt, bei der die Laufschiene 5 aus der Schließposition schon in Öffnungsrichtung verfahren wurde und kurz vor der maximalen Öffnungsposition ist, beispielsweise in einem Abstand zwischen 2 cm bis 10 cm vor der maximalen Öffnungsposition. In dieser Position gelangt der Aktivator 6 in Eingriff mit dem Mitnehmer 14, der eine U-förmige Aufnahme aufweist, die den Aktivator 6 umgreift. Der Aktivator 6 drückt gegen einen Schenkel des Mitnehmers 14 und verschwenkt diesen somit aus der Parkposition an einem abgewinkelten Endabschnitt 13 der Führungsbahn. Nach dem Entriegeln des Mitnehmers 14 wird die Einheit aus Mitnehmer 14 und Aktivator 6 durch die Kraft des Kraftspeichers 15 weiter in Öffnungsrichtung gedrückt, wie dies in den Figuren 2A bis 2C gezeigt ist. Der Mitnehmer 14 befindet sich nun in einem geraden Abschnitt 12 der Führungsbahn, und die Kraft des Kraftspeichers 15 wirkt in Öffnungsrichtung, um die Laufschiene 5 bei der Öffnungsbewegung zu unterstützen. Der Dämpfer 16 bremst hingegen die Bewegung in Öffnungsrichtung ab, um ein lautes Anschlagen zu vermeiden. Der Dämpfer 16 ist hierfür als Zugdämpfer ausgebildet, der beim Ausfahren der Kolbenstange den Mitnehmer 14 abbremst, wobei optional der Dämpfer 16 auch als Druckdämpfer ausgebildet sein kann, wenn dieser auf der gegenüberliegenden Seite des Mitnehmers 14 angeordnet wird.

In den Figuren 3A bis 3C ist die Laufschiene 5 in der maximalen Öffnungsposition angeordnet, wobei der Mitnehmer 14 in einem Endbereich des geraden Abschnittes 12 der Führungsbahn positioniert ist, wobei dieser nicht zwingend an einem Anschlag der Führungsbahn anliegen muss. In der maximalen Öffnungsposition ist die Laufschiene 5 durch den Kraftspeicher 15 und den Mitnehmer 14 gehalten, so dass ein Schubelement beladen und entladen werden kann, ohne dass die Gefahr besteht, dass die Laufschiene 5 aufgrund geringer Neigungsunterschiede oder eines Luftstoßes in die Schließrichtung bewegt wird. Erst wenn der Benutzer das Schubelement in Schließrichtung drückt, wird der Mitnehmer 14 gegen die Kraft des Kraftspeichers 15 in Schließrichtung bewegt und lädt den Kraftspeicher 15 wieder auf. Das Schubelement wird dann bei einer Bewegung des Mitnehmers 14 in Schließrichtung durch den Kraftspeicher 15 beaufschlagt, wobei die Wegstrecke durch den Benutzer durch die Eindrückbewegung überbrückt wird, bis der Mitnehmer 14 entlang der Führungsbahn an dem abgewinkelten Endabschnitt 13 anlangt und dort verschwenkt wird, so dass die Kopplung zwischen Aktivator 6 und Mitnehmer 14 aufgelöst wird. Das Schubelement kann nun im Freilauf mit der Laufschiene 5 weiter in Schließrichtung bewegt werden, bis beispielsweise ein Selbsteinzug aktiviert wird, der das Schubelement kurz vor Erreichen der Schließposition übernimmt und dann selbsttätig in die Schließposition bewegt.

In den Figuren 4A bis 4C ist die Auszugsführung 1 mit der Auszugsvorrichtung 10 im Detail gezeigt, wobei sich der Mitnehmer 14 in der Parkposition an dem abgewinkelten Endabschnitt 13 befindet. Der Mitnehmer 14 weist als Führungselemente 17 zwei voneinander beabstandete Zapfen auf, die in der Führungsbahn geführt sind. Das in dem abgewinkelten Endabschnitt 13 angeordnete Führungselement 17 übernimmt die Haltefunktion, wenn der Mitnehmer 14 in der Parkposition mit gespanntem Kraftspeicher 15 angeordnet ist.

Wie in Figur 4B gezeigt ist, wirkt durch den Kraftspeicher 15 die Kraft F_{S} auf das Führungselement 17. Das Führungselement 17 liegt in der Parkposition an einer ersten Wandung 18 und einer zweiten Wandung 21 an. Das Führungselement 17 ist kreisförmig bzw. bogenförmig an dem ersten Anlagepunkt 20 an der ersten Wandung 18 und dem zweiten Anlagepunkt 23 an der zweiten Wandung 21 ausgeführt. Dadurch wirken die zerlegten Kräfte F_{S1} und F_{S2} der Kraft Fs senkrecht auf die erste und zweite Wandung 18, 21 im Endabschnitt 13 der Führungsbahn. Daher wirken keine seitlichen Kräfte, so dass das Führungselement 17 nicht selbsthemmend bzw. selbsthemmungslos in der Parkposition gehalten ist, und nur formschlüssig an den Wandungen 18, 21 der Führungsbahn 24 anliegt. In den Figuren 4B und 4C sind schematisch die Reibkegel 19, 22 an dem ersten und zweiten Anlagepunkt 20, 23 als gestrichelte Linie dargestellt. Der Winkel des Reibkegels 19, 22 ist abhängig von der Werkstoffpaarung, der Oberfläche und der Schmierung zwischen dem Führungselement 17 und der ersten und zweiten Wandung 18, 21 der Führungsbahn 24. Abhängig von dem Wert des Reibwinkels p, durch den der Reibkegel 19, 22 gebildet wird, ist der zu wählende Winkel α, der sich aus den senkrecht wirkenden Kräften F_{S1} und F_{S2} ergibt. Der Winkel α muss größer gewählt sein, als die Summe der beiden Werte der Reibwinkel p, damit keine Selbsthemmung entsteht. Die erste Wandung 18 mit ihrem Anlagepunkt 20 steht somit in einem Winkel α zu der zweiten Wandung 21 mit ihrem Anlagepunkt 23. In Figur 4B kann man erkennen, dass die resultierende Federkraft F_{S} die Reibkegel 19, 22 an keinem Punkt schneiden wird (α > Summe der Reibwinkel p). Die Haftreibungskraft ist permanent überwunden, und es ist keine Selbsthemmung vorhanden. In Figur 4C ist die Aufteilung der Kräfte F_{S1} und F_{S2} dargestellt, die an dem gestrichelten Reibkegel anliegen.

In den Figuren 5A ist eine modifizierte Auszugsvorrichtung 10` gezeigt, die für einen Auszug 1 einsetzbar ist. Ein Führungsbauteil 11' ist als ein Gehäuse ausgebildet und umfasst eine Aufnahme für einen Kraftspeicher 15, der als Zugfeder ausgebildet ist und einen entlang einer Führungsbahn 24 bewegbaren Mitnehmer 14 mit einer Kraft beaufschlagt. Ferner ist an dem Führungsbauteil 11' eine Aufname für einem Dämpfer 16 vorgesehen, der als Lineardämpfer ausgebildet ist und ein Dämpfergehäuse 60 und einer Kolbenstange 61 aufweist, um die Bewegung des Mitnehmers 14 bei einer Öffnungsbewegung abzubremsen. Die Kolbenstange 61 ist über ein Verbindungsteil 62 an einem Halter 63 des Führungsbauteils 11' festgelegt. Das Dämpfergehäuse 60 ist zusammen mit einem Schlitten 30 verfahrbar, der eine Aufnahme 31 für ein erstes Ende des Dämpfergehäuses 60 und einen Anschlag 32 für ein zweites Ende des Dämpfergehäuses 60 aufweist. Der Schlitten 30 ist linear in dem Führungsbauteil 11' bewegbar und weist einen Schlitz 33 senkrecht zur Bewegungsrichtung auf, in dem ein Führungselement 17 des Mitnehmers 14 angeordent ist. An den Schlitten 30 ist der Kraftspeicher 15 angebunden, so dass der Mitnehmer 14 über den Schlitten 30 mit der Kraft des Kraftspeichers 15 in Auszugsrichtung beaufschlagt wird. Dadurch ist der Schlitten 30 zusammen mit dem Mitnehmer 14 bewegbar, wobei der Mitnehmer 14 neben der Linearbewegung beim Verfahren in den abgewinkelten Endabschnitt 13 der Führungsbahn 24 verschwenkbar ist und dann auch entlang des Schlitzes 33 bewegt wird. Der Mitnehmer 14 weist eine Aufnahme 40 für einen nicht dargestellten Aktivator auf, der den Mitnehmer 14 über den ersten Anschlag 41 in die Parkposition bewegt und über den zweiten Anschlag 42 aus der Parkposition herausbewegt. Wenn der Aktivator den Mitnehmer 14 aus der Parkposition herausbewegt hat, wird der Aktivator von der Aufnahme 40 zwischen dem ersten und zweiten Anschlag 41, 42 aufgenommen und die Auszugsführung 1 wird über den Kraftspeicher 15 in Auszugsrichtung bewegt.

In Figur 5B ist das in Schließrichtung vordere Führungselement 17 an dem abgewinkelten Endabschnitt 13 gezeigt. Der Kraftspeicher 15 übt mittelbar eine Kraft F_{S} auf das Führungselement 17 aus, das in der Parkposition an der ersten Wandung 18 und der winklig zu der ersten Wandung 18 ausgerichteten zweiten Wandung 21 anliegt. Das Führungselement 17 ist als Zapfen oder zylinderischer Bolzen ausgebildet. Auf das Führungselement 17 wirken keine seitlichen Kräfte und ist nicht selbsthemmend, aber formschlüssig also selbsthemmungslos in der Parkposition gehalten. In Figur 5B sind schematisch die beiden Reibkegel 19, 22 an dem ersten und zweiten Anlagepunkt 20 bzw. 23 als gestrichelte Linie dargestellt. Der Winkel β des Reibkegels 19, 22 ist abhängig von der Werkstoffpaarung, der Oberfläche und der Schmierung zwischen dem Führungselement 17 und der ersten und zweiten Wandung 18, 21 der Führungsbahn 24.

In Figur 6 ist der Mitnehmer 14 in der maximalen Öffnungsposition oder Endposition angeordnet, also in einem Endbereich des geraden Abschnittes 12 der Führungsbahn 24. Der Kraftspeicher 15 übt eine geringere Kraft aus als in der Parkposition. Die Kolbenstange 61 ist in das Dämpfergehäuse 60 eingefahren worden.

Die Figur 7 zeigt das Führungsbauteil 11' ohne die anderen Bauteile. Die Führungsbahn 24 kann als Schlitz oder Nut ausgebildet sein. An dem abgewinkelten Endabschnitt 13 befinden sich die beiden winklig zueinander angeordneten Wandungen 18 und 21 zum Halten des Führungselementes 17 ohne Selbsthemmung.

Die Auszugsvorrichtung 10` ist mit dem Mitnehmer 14 in Figur 8A in einer Parkposition und in Figur 8B in einer Endposition gezeigt. Abhängig von der Position des Mitnehmers 14 ist der Dämpfer 16 zusammengedrückt oder auseinandergezogen und der Kraftspeicher 15 gespannt oder im Wesentlichen entspannt.

In Figur 9 ist der Reibkegel 19, 22 dargestellt. Der Reibkegel 19, 22 weist einen Winkel β auf, wobei die Winkelhalbierende des Reibkegels 19, 22 den Reibwinkel ρ ergibt.

### Bezugszeichenliste

- 1: Auszugsführung
- 2: Schiene
- 3: Haltewinkel
- 4: Mittelschiene
- 5: Laufschiene
- 6: Aktivator
- 10, 10': Auszugsvorrichtung
- 11, 11': Führungsbauteil
- 12: gerader Abschnitt
- 13: Endabschnitt
- 14: Mitnehmer
- 15: Kraftspeicher
- 16: Dämpfer
- 17: Führungselement
- 18: erste Wandung
- 19: erster Reibkegel
- 20: erster Anlagepunkt
- 21: zweite Wandung
- 22: zweiter Reibkegel
- 23: zweiter Anlagepunkt
- 24: Führungsbahn
- 30: Schlitten
- 31: Aufnahme
- 32: Anschlag
- 33: Schlitz
- 40: Aufnahme
- 41: erster Anschlag
- 42: zweiter Anschlag
- 60: Dämpfergehäuse
- 61: Kolbenstange
- 62: Verbindungsteil
- 63: Halter
- F_{S}: Kraft
- F_{S1}: Kraft
- F_{S2}: Kraft
- α: Winkel
- β: Winkel des Reibkegels
- ρ: Reibwinkel

## Patentansprüche

1. Auszug, insbesondere für Möbel oder Haushaltsgeräte, mit einer Auszugsführung (1), die eine stationäre Schiene (2) und eine relativ zu der stationären Schiene (2) verfahrbare Laufschiene (5) aufweist, an der ein Schubelement abstützbar ist, und eine Auszugsvorrichtung (10) mit einer Führungsbahn (24), an der ein durch einen Kraftspeicher (15) vorgespannter Mitnehmer (14) zwischen einer Parkposition in einem abgewinkelten Endabschnitt (13) mit gespanntem Kraftspeicher (15) und einer Ausgangsposition mit einem weniger stark gespannten Kraftspeicher (15) verfahrbar ist, wobei durch ein Bewegen des Mitnehmers (14) in die Ausgangsposition die Laufschiene (5) in Öffnungsrichtung bewegbar ist, und der Mitnehmer (14) in der Parkposition an dem abgewinkelten Endabschnitt (13) der Führungsbahn (24) nicht selbsthemmend, aber formschlüssig gehalten ist, und an dem Mitnehmer (14) ein zapfenförmiges Führungselement (17) ausgebildet oder anordenbar ist, wobei das Führungselement (17) in der Parkposition an dem abgewinkelten Endabschnitt (13) an einer Formschlusskontur anliegt, die eine erste Wandung (18) und eine zweite Wandung (21) aufweist, an denen das Führungselement (17) anliegt, wobei die erste Wandung (18) und die zweite Wandung (21) in einem Winkel α zueinander angeordnet sind, wobei der Winkel α größer ist, als die Summe der Reibwinkel (p) zwischen dem Führungselement (17) und der ersten und zweiten Wandung (18, 21) und der Winkel α kleiner ist als 180°.

2. Auszug nach Anspruch 1, **dadurch gekennzeichnet, dass** das Führungselement (17) kreisförmig bzw. bogenförmig an einem ersten Anlagepunkt (20) an der ersten Wandung (18) und einem zweiten Anlagepunkt (23) an der zweiten Wandung (21) ausgeführt ist.

3. Auszug nach Anspruch 1 oder 2, **dadurch gekennzeichnet, dass** mit der Auszugsvorrichtung (10) die Laufschiene (5) in eine maximale Öffnungsposition bewegbar ist.

4. Auszug nach einem der vorhergehenden Ansprüche, **dadurch gekennzeichnet, dass** die Auszugsvorrichtung (10) einen Dämpfer (16) aufweist, mittels dem die Bewegung der Laufschiene (5) mit dem Schubelement abbremsbar ist.

5. Auszug nach Anspruch 4, **dadurch gekennzeichnet, dass** der Dämpfer (16) auf den Mitnehmer (14) an der Führungsbahn (24) wirkt.

6. Auszug nach einem der vorhergehenden Ansprüche, **dadurch gekennzeichnet, dass** der Kraftspeicher (15) eine Feder aufweist, die als Zug- oder Druckfeder ausgebildet ist.

7. Auszug nach einem der vorhergehenden Ansprüche, **dadurch gekennzeichnet, dass** ein Aktivator (6) an der relativ zur stationären Schiene (5) bewegbaren Laufschiene oder dem Schubelement oder an der stationären Schiene (5) oder einem stationären Möbel oder Haushaltsgeräteteil fixiert ist, der in Eingriff mit dem Mitnehmer (14) relativ zur Auszugsvorrichtung (10) bewegbar ist, wenn sich die Laufschiene (5) kurz vor der maximalen Öffnungsposition befindet.

8. Auszug nach einem der vorhergehenden Ansprüche, **dadurch gekennzeichnet, dass** der Mitnehmer (14) mit zwei voneinander beabstandeten Zapfen als Führungselemente (17) in der Führungsbahn (24) geführt ist und der Mitnehmer (14) über den im Endabschnitt (13) angeordneten Zapfen in der Parkposition gehalten ist.

9. Verfahren zum Bewegen einer Auszugsführung (1) einer Auszug nach Anspruch 1 bis 8 mit einem Schubelement mit den folgenden Schritten:
- Bewegen des Schubelementes aus einer Schließposition in Öffnungsrichtung;
- Aktivieren der Auszugsvorrichtung (10) mit dem durch den Kraftspeicher (5) vorgespannten Mitnehmer (14), der aus der Parkposition an dem abgewinkelten Endabschnitt (13) der Führungsbahn in den geraden Bereich der Führungsbahn überführt wird, wobei der Mitnehmer (14) in der Parkposition nicht selbsthemmend, aber formschlüssig gehalten ist, und
- Bewegen des Schubelementes an der Laufschiene (5) der Auszugsführung (1) über den Mitnehmer (14) in die maximale Öffnungsposition, wobei der Mitnehmer (14) mit einem Dämpfer (16) gekoppelt ist und die Bewegung des Schubelementes vor Erreichen der maximalen Öffnungsposition abgebremst wird, und
- die Bewegung des Schubelementes aus der Schließposition in Öff-
nungsrichtung durch Drücken des Schubelements in Schließrichtung initialisiert wird;
- die Bewegung des Schubelementes in Öffnungsrichtung zumindest über eine Teilstrecke durch eine Öffnungsvorrichtung unterstützt bzw. ausgeführt wird.

## Claims

1. Pull-out unit, in particular for furniture or domestic appliances, comprising a pull-out guide (1) which has a stationary rail (2) and a running rail (5) which is displaceable relative to the stationary rail (2) and on which a drawer element can be supported, and a pull-out device (10) having a guide track (24), on which a driver (14) pretensioned by an energy storage device (15) is displaceable between a parked position in an angled end section (13) having the energy storage device (15) tensioned and a starting position having a less strongly tensioned energy storage device (15), wherein the running rail (5) is movable in the opening direction by moving the driver (14) into the starting position, and the driver (14) in the parked position is not held on the angled end section (13) of the guide track (24) in a self-locking but in an interlocking manner, and a pin-shaped guide element (17) is formed or can be arranged on the driver (14), wherein the guide element (17), in the parked position, rests against an interlocking contour at the angled end section (13), wherein the interlocking contour has a first wall (18) and a second wall (21) against which the guide element (17) rests, wherein the first wall (18) and the second wall (21) are arranged at an angle α to each other, wherein the angle α is greater than the sum of the friction angles (p) between the guide element (17) and the first and second walls (18, 21) and the angle α is smaller than 180°.

2. Pull-out unit according to one of claim 1, **characterized in that** the guide element (17) is designed circular or arcuate at a first contact point (20) on the first wall (18) and a second contact point (23) on the second wall (21).

3. Pull-out unit according to claim 1 or 2, **characterized in that** the pull-out device (10) is used to move the running rail (5) into a maximum opening position.

4. Pull-out unit according to one of the preceding claims, **characterized in that** the pull-out device (10) has a damper (16) by means of which the movement of the running rail (5) with the drawer element can be braked.

5. Pull-out unit according to claim 4, **characterized in that** the damper (16) acts on the driver (14) on the guide track (24).

6. Pull-out unit according to one of the preceding claims, **characterized in that** the energy storage device (15) has a spring which is designed as a tension or compression spring.

7. Pull-out unit according to one of the preceding claims, **characterized in that** an activator (6) is fixed to the running rail which is displaceable relative to the stationary rail (5) or to the drawer element or to the stationary rail (5) or to a stationary piece of furniture or domestic appliance, which is movable relative to the pull-out device (10) in engagement with the driver (14) when the running rail (5) is shortly before the maximum opening position.

8. Pull-out unit according to one of the preceding claims, **characterized in that** the driver (14) is guided in the guide track (24) by two pins spaced apart from each other as guide elements (17) and the driver (14) is held in the parked position via the pin arranged in the end section (13).

9. Method for moving a pull-out guide (1) of a pull-out unit according to one of claims 1 to 8 having a drawer element, comprising the following steps of
- moving the drawer element from a closing position in the opening direction;
- activating a pull-out device (10) with the driver (14) which is pretensioned by the energy storage device (5) and which is transferred from the parked position at the angled end section (13) of the guide track into the straight section of the guide track, wherein the driver (14) is not held in the parked position in a self-locking manner, but in an interlocking manner, and
- moving the drawer element on the running rail (5) of the pull-out guide (1) via the driver (14) into the maximum opening position,
- wherein the driver (14) is coupled to a damper (16) and the movement of the drawer element is braked before reaching the maximum opening position, and
- the movement of the drawer element from the closing position in the opening direction is initialized by pushing the drawer element in the closing direction, and
- the movement of the drawer element in opening direction is supported or carried out by an opening device at least over a partial distance.

## Revendications

1. Unité d'extraction notamment pour meuble ou équipement ménager comprenant un guide d'extraction (1) composé d'un rail fixe (2) et d'un rail de circulation (5) mobile par rapport au rail fixe (2), et contre lequel peut s'appuyer un élément de poussée et un dispositif d'extraction (10) muni d'un chemin de guidage (24) sur lequel peut passer un organe d'en-trainement (14) précontraint par l'accumulateur de force (15) entre une position de rangement dans un segment d'extrémité (13), coudé avec un accumulateur de force (15) tendu et une position de sortie avec un accumulateur de force (15) moins fortement tendu,
le rail de circulation (5) étant déplacé dans la direction d'ouverture par un mouvement de l'organe d'entrainement (14) ou en position de sortie et l'organe d'entrainement (14) est tenu en position de rangement contre le segment d'extrémité (13), coudé, du chemin de guidage (24) de façon non autobloquée mais par une liaison par la forme, et l'organe d'entrainement (14) comporte, peut en comporter un élément de guidage (17) en forme de bouchon,
- l'élément de guidage (17), en position de rangement, s'appuyant contre le segment d'extrémité (13) coudé, contre un contour de liaison par la forme, ayant une première paroi (18) et une seconde paroi (21) contre lesquelles s'appuie l'élément de guidage (17),
- la première paroi (18) et la seconde paroi (21) faisant entres elles un angle (α),
- l'angle (α) étant plus grand que la somme de l'angle de frottement (p) entre l'élément de guidage (17) et sa première et sa seconde paroi (18, 21), et l'angle (α) étant inférieur à 180°.

2. Unité d'extraction selon la revendication 1, **caractérisé en ce que** l'élément de guidage (17) est réalisé en forme d'arc-de-cercle ou en forme de courbe en un premier point d'appui (20) contre la première paroi (18) et un second point d'appui (23) contre la seconde paroi (21).

3. Unité d'extraction selon la revendication 1 ou 2, **caractérisé en ce que** le rail de circulation (5) peut être déplacé dans sa position d'ouverture maximale par le dispositif d'extraction (10).

4. Unité d'extraction selon l'une des revendications précédentes, **caractérisé en ce que** le dispositif d'extraction (10) comporte un amortisseur (16) pour freiner le mouvement du rail de circulation (5) avec l'élément de poussée.

5. Unité d'extraction selon la revendication 4, **caractérisé en ce que** l'amortisseur (16) agit sur l'organe d'entrainement (14) sur le chemin de guidage (24).

6. Unité d'extraction selon l'une des revendications précédentes, **caractérisé en ce que** l'accumulateur de force (15) comporte un ressort en forme de ressort de traction ou de ressort de compression.

7. Unité d'extraction selon l'une des revendications précédentes, **caractérisé en ce que** un actionneur (6) est fixé au rail de circulation (10) mobile par rapport au rail fixe (5) ou à l'élément de poussée ou au rail fixe (5) ou à un meuble fixe ou à une partie d'équipement ménager, et il est mobile, en prise avec l'organe d'entrainement (14) par rapport au dispositif d'extraction (10) lorsque le rail de circulation (5) se trouve juste devant la position d'ouverture maximale.

8. Unité d'extraction selon l'une des revendications précédentes, **caractérisé en ce que** l'organe d'entrainement (14) est guidé par deux goujons écartés l'un de l'autre comme éléments de guidage (17) dans le chemin de guidage (24) et l'organe d'entrainement (14) est tenu en position de rangement par les goujons prévus dans le segment d'extrémité (13).

9. Procédé de déplacement d'un guide d'extraction (1) d'une unité d'extraction selon l'une des revendications 1 à 8, comportant un élément de poussée, avec les étapes suivantes consistant à :
- déplacer l'élément de poussée hors de sa position de fermeture dans la direction d'ouverture,
- activer le dispositif d'extraction (10) avec l'organe d'entrainement (14) précontraint par l'accumulateur de force (5) et qui passe de la position de rangement contre le segment d'extrémité (13), coudé du chemin de guidage dans la zone droite du chemin de guidage, l'organe d'entrainement (14) étant tenu dans la position de rangement de manière non autobloquante mais par une liaison par la forme, et
- déplacer l'élément de poussée contre le rail de circulation (5) du guide d'extraction (1) par l'organe d'entrainement (14) dans sa position d'ouverture maximale,
- l'organe d'entrainement (14) étant couplé à un amortisseur (16) par lequel on freine le mouvement de l'élément de poussée avant d'atteindre la position d'ouverture maximale, et
- on initialise le mouvement de l'élément de poussée à partir de la position de fermeture dans la direction d'ouverture en poussant l'élément de poussée dans le sens de la fermeture,
- le mouvement de l'élément de poussée dans la direction d'ouverture est soutenu ou se fait au moins sur une partie du trajet par un dispositif d'ouverture.
